# EUROPÄISCHE PATENTSCHRIFT

(11) **EP 3 393 954 B1**
(45) Veröffentlichungstag und Bekanntmachung des Hinweises auf die Patenterteilung: **05.02.2020**
(21) Anmeldenummer: 16809421.7
(22) Anmeldetag: 14.12.2016
(51) Int. Cl.: B66B 5/02, B66B 13/22, B66B 1/34, B66B 5/00

(54) **ÜBERWACHUNGSVORRICHTUNG FÜR EINE PERSONENTRANSPORTANLAGE, PRÜFVERFAHREN UND PERSONENTRANSPORTANLAGE**
MONITORING DEVICE FOR A PASSENGER TRANSPORT SYSTEM, TESTING METHOD AND PASSENGER TRANSPORT SYSTEM
DISPOSITIF DE SURVEILLANCE POUR UNE INSTALLATION DE TRANSPORT DE PERSONNES, PROCEDE DE VERIFICATION ET INSTALLATION DE TRANSPORT DE PERSONNES

(30) Priorität: 21.12.2015 EP 15201447
(43) Veröffentlichungstag der Anmeldung: 31.10.2018
(73) Patentinhaber: Inventio AG, 6052 Hergiswil (CH)
(72) Erfinder: SONNENMOSER, Astrid, 6280 Hochdorf (CH); HEINZ, Kurt, 8107 Buchs (CH)
(86) Internationale Anmeldenummer: PCT/EP2016/080965
(87) Internationale Veröffentlichungsnummer: WO 2017/108525

(56) Entgegenhaltungen:
- WO-A1-2010/097404
- WO-A1-2013/020806

## Beschreibung

Die Erfindung betrifft eine Überwachungsvorrichtung für eine Personentransportanlage, insbesondere eine Fahrtreppe, einen Fahrsteig oder eine Aufzugsanlage, ein Prüfverfahren für die Überwachungsvorrichtung sowie eine Personentransportanlage mit einer solchen Überwachungsvorrichtung.

Personentransportanlagen der vorgenannten Art umfassen eine Steuereinrichtung, die betriebsrelevante Signale der Personentransportanlage verarbeitet und den Antriebsmotor unter Berücksichtigung der betriebsrelevanten Signale steuert. Betriebsrelevante Signale stammen z.B. vom Hauptschalter der Personentransportanlage, von verschiedenen Sensoren, Impulsgebern, Encodern und dergleichen und von Anwenderschnittstellen, über welche die Benutzer Eingaben machen können.

Die Steuereinrichtung umfasst zumindest eine Recheneinheit, einen Arbeitsspeicher und einen nicht flüchtigen Speicher mit einem Steuerprogramm, das zur Steuerung und/oder Regelung der Personentransportanlage erforderlich ist. Des Weiteren kann eine solche Steuereinrichtung für die Wartung der Personentransportanlage und die Diagnostik notwendige Schnittstellen und Eingabemodule enthalten und ein Netzteil zur Spannungsversorgung aufweisen.

Personentransportanlagen umfassen ferner regelmässig ein Sicherheitssystem, welches erlaubt, unerlaubte oder kritische Zustände der Personentransportanlage anhand von Sensoren zu erfassen und gegebenenfalls geeignete Massnahmen, wie das Ausschalten der Anlage, einzuleiten. Oft sind Sicherheitskreise vorgesehen, bei denen mehrere Sicherheitselemente bzw. Sensoren, wie Sicherheitskontakte und Sicherheitsschalter, in einer Serieschaltung angeordnet sind. Die Sensoren überwachen z.B., ob eine Schachttüre oder eine Kabinentüre einer Aufzugsanlage geöffnet wird. Die Personentransportanlage kann nur betrieben werden, wenn der Sicherheitskreis und damit auch alle darin integrierten Sicherheitskontakte geschlossen sind. Einige der Sensoren werden von den Türen betätigt. Andere Sensoren, wie z.B. ein Überfahrschalter, werden durch bewegte Teile der Anlage betätigt oder ausgelöst. Der Sicherheitskreis steht mit dem Antrieb oder der Bremseinheit der Personentransportanlage in Verbindung, um den Fahrbetrieb zu unterbrechen, falls der Sicherheitskreis geöffnet wird.

Sicherheitssysteme mit Sicherheitskreisen weisen hingegen verschiedene Nachteile auf. Aufgrund der Länge der Verbindungen kann ein unerwünscht hoher Spannungsabfall im Sicherheitskreis auftreten. Die einzelnen Sicherheitskontakte sind verhältnismässig störanfällig; weshalb unnötige Notstopps auftreten können. Der Sicherheitskreis erlaubt zudem keine spezifische Diagnose; da bei geöffnetem Sicherheitskreis nicht festgestellt werden kann, welcher Sensor bzw. Schalter die Öffnung verursacht hat. Es wurde daher vorgeschlagen, Personentransportanlagen nicht mit einem Sicherheitskreis, sondern mit einer Überwachungsvorrichtung auszurüsten, die ein Bussystem umfasst.

Die WO 201/3020806 A1 beschreibt eine Überwachungsvorrichtung mit einer Steuereinheit und mindestens einem Busknoten. Dieser Busknoten weist einen ersten Mikroprozessor und einen zweiten Mikroprozessor auf. Die Steuereinheit und der Busknoten kommunizieren über einen Bus. Desweiteren sind der erste Mikroprozessor und der zweite Mikroprozessor über eine Signalleitung unterbruchlos verbunden. Ein Testverfahren zum Überprüfen des Busknotens umfasst folgende Schritte: von der Steuereinheit wird ein Vorgabesignal an den ersten Mikroprozessor übermittelt, der erste Mikroprozessor übermittelt das Signal an den zweiten Mikroprozessor und der zweite Mikroprozessor stellt das Signal für die Steuereinheit bereit. Schliesslich verifiziert die Steuereinheit, ob das bereitgestellte Signal einem von der Steuereinheit erwarteten Signal entspricht.

Die WO03/107295 A1 zeigt eine mit einem Bussystem ausgerüstete Überwachungsvorrichtung, mit der die Zustände von peripheren Geräten, z.B. von Komponenten einer Aufzugsanlage, überwacht werden können. Dazu verfügt das Bussystem über einen Bus, eine zentrale Steuereinheit, die mit dem Bus verbunden ist, und über mehrere periphere Geräte. Jedes dieser Geräte liegt an einem Busknoten und kommuniziert mittels des Busses mit der Steuereinheit. Zu jedem Zeitpunkt nehmen die peripheren Geräte einen bestimmten Zustand ein. Die Steuereinheit fragt über den Bus den Zustand jedes peripheren Geräts periodisch ab.

Nachteilig wirkt sich jedoch das periodische Abfragen des Zustands der peripheren Geräte über den Bus aus. Da die Steuereinheit aktiv jedes periphere Gerät abfragt, übermittelt der Bus pro Abfrage und peripherem Gerät zwei Signale oder Datenpakete, ein Abfragesignal und ein Antwortsignal. Bei relativ kurzen Abfragezyklen, gerade bei sicherheitsrelevanten peripheren Geräten in hoher Anzahl wird zwischen der Steuereinheit und den peripheren Geräten eine Vielzahl von Signalen ausgetauscht. Dies bedeutet, dass die Steuereinheit über hohe Rechenkapazitäten verfügen muss, um alle Signale zu verarbeiten. Zudem wird der Bus stark belastet und stellt, um alle Zustandsabfragen zu übermitteln, hohe Signalübermittlungskapazitäten bereit. Dementsprechend sind die Steuereinheit sowie der Bus teuer. Aufgrund der begrenzten Kapazität ist die Anzahl der Busknoten, die in das Bussystem integriert werden können, zudem stark beschränkt.

Die WO2010/097404 A1 offenbart eine Überwachungsvorrichtung mit einer Steuereinheit, einem Bus und daran angeschlossenen Busknoten, die je einen ersten Mikroprozessor aufweisen, der den Zustand eines Sensors überwacht und bei einer Zustandsänderung des Sensors spontan eine Zustandsänderungsmitteilung über den Bus zur Steuereinheit überträgt. Aufgrund der spontanen Meldung der Zustandsänderungen von den Busknoten zur Steuereinheit kann bei dieser Überwachungsvorrichtung auf das Abfragen des Zustands der Sensoren bei den Busknoten verzichtet werden. Der Datenverkehr auf dem Bus wird drastisch reduziert. Sofern ein Busknoten mit einem Sensor verbunden ist, der den Zustand eines Teils einer Personentransportanlage, z.B. eines Schachtdeckels, überwacht, der nur im Fall einer Wartung, geöffnet wird, muss der Zustand nicht alle paar Sekunden abgefragt werden, sondern wird spontan gemeldet, falls die Wartung erfolgt.

Aufgrund der relativ langen Ruhepausen wird in jedem Busknoten hingegen ein Kontrollmodul vorgesehen, das im ersten oder in einem zweiten Mikroprozessor implementiert ist. Zur Kontrolle des Busknotens übermittelt die Steuereinheit in relativ grossen zeitlichen Abständen eine Anweisung über den Bus an das Kontrollmodul, die Signalübertragung vom Sensor zum ersten Mikroprozessor zu unterbrechen, so dass der erste Mikroprozessor eine Zustandsänderung detektiert und eine Zustandsmitteilung an die Steuereinheit sendet. Um Zustandsänderungen erzielen zu können, wird in die Übertragungsleitung zwischen dem Sensor und im ersten Mikroprozessor ein Schalter eingesetzt, mittels dessen die Signalübertragung unterbrochen werden kann. Alternativ wird der Schalter in einer mit dem Sensor verbundenen Stromversorgungsleitung angeordnet, sodass die Stromversorgung unterbrochen werden kann. Durch die Betätigung des derart installierten Schalters kann beim Sensor eine Zustandsänderung hervorgerufen werden.

Nachteilig bei dieser Lösung ist hingegen der relativ grosse Schaltungsaufwand durch den Einbau eines zusätzlichen Schalters. Der Schalter selbst ist wiederum eine Fehlerquelle, der bei einem Mangel ebenfalls einen Fehlerzustand hervorrufen kann. Aufgrund auffälliger Übertragungsverluste ist es zudem unerwünscht, einen Schalter in eine Übertragungsleitung einzubinden. Die Betätigung des Schalters nimmt zudem Zeit in Anspruch, was generell unerwünscht ist. Zu beachten ist ferner, dass zur Betätigung des Schalters Energie erforderlich ist, die gegebenenfalls nicht im erforderlichen Umfang vorhanden ist, falls die Busknoten über den Bus gespeist werden.

Der vorliegenden Erfindung liegt daher die Aufgabe zugrunde, eine verbesserte Überwachungsvorrichtung für eine Personentransportanlage, ein Prüfverfahren für die Überwachungsvorrichtung und eine Personentransportanlage mit einer solchen Überwachungsvorrichtung zu schaffen.

Die Lösung dieser Aufgabe gelingt mit einer Überwachungsvorrichtung nach Anspruch 1, einem Prüfverfahren für die Überwachungsvorrichtung nach Anspruch 10 sowie einer Personentransportanlage nach Anspruch 15.

Die Überwachungsvorrichtung, die der Überwachung einer Personentransportanlage dient, umfasst wenigstens einen Sensor, eine Steuereinheit, einen Bus, wenigstens einen an den Bus angeschlossenen Busknoten, der einen ersten Mikroprozessor und eine Kontrolleinheit aufweist, die im ersten Mikroprozessor oder in einem zweiten Mikroprozessor implementiert ist. Ferner sind in der Steuereinheit, im ersten Mikroprozessor und in der Kontrolleinheit Kommunikationsmittel vorgesehen, mittels denen Daten zumindest von der Steuereinheit zur Kontrolleinheit und vom ersten Mikroprozessor zur Steuereinheit übertragbar sind. Im ersten Mikroprozessor ist ferner ein erstes Programmodul vorgesehen, mittels dessen eine Zustandsänderung des über eine Übertragungsleitung an einen Eingang des ersten Mikroprozessors angeschlossenen Sensors detektierbar und eine entsprechende Zustandsmitteilung spontan zur Steuereinheit übertragbar ist.

Erfindungsgemäss umfasst die Kontrolleinheit ein zweites Programmodul, das derart ausgebildet ist, dass nach Erhalt einer Anweisung von der Steuereinheit an einen Kopplungspunkt innerhalb des Busknotens ein Aktivierungssignal übertragbar ist, wobei das Aktivierungssignal einem Sensorsignal überlagert und/oder in eine mit dem Sensor verbundene Stromversorgungsleitung eingekoppelt wird. Damit ist eine Zustandsänderung des Sensors simulierbar, ohne eine Leitung in Form einer Signal- und/oder Stromversorgungsleitung zu unterbrechen. Unter einer Signalleitung soll jede Leitung in Form eines physikalischen Kabels verstanden werden, das digitale oder analoge Signale übertragen kann.

Bei dieser Überwachungsvorrichtung erfolgt kein fortlaufendes Abfragen der vom ersten Mikroprozessor empfangenen Zustandssignale durch die Steuereinheit. Solange der erste Mikroprozessor funktionstüchtig ist, ist es ausreichend, wenn bei Eintreten einer Zustandsänderung des Sensors, die z.B. einen potentiell gefährlichen Zustand der Personentransportanlage anzeigt, eine Zustandsmitteilung zur Steuereinheit übermittelt wird. Dadurch verringert sich die Anzahl zu übertragenden und zu verarbeitenden Signale. Es können also kostengünstigere Bussysteme eingesetzt werden.

Um den einwandfreien Betrieb der Überwachungsvorrichtung zu prüfen, sendet die Steuereinheit hingegen in grösseren zeitlichen Abständen Anweisungen an die Busknoten, mittels denen Zustandsänderungen des Sensors simuliert und Zustandsmeldungen provoziert werden.

Falls die Steuereinheit nach Absenden der Anweisung keine Zustandsmitteilung vom betreffenden Busknoten erhält, ist davon auszugehen, dass zumindest der erste Mikroprozessor oder die Kontrolleinheit, die im ersten oder einem zweiten Mikroprozessor implementiert ist, oder in einem weiteren Bauteil eine Fehlfunktion aufgetreten ist und die Zustandsüberwachung nicht mehr sicher ist.

Nach Erhalt der Anweisung von der Steuereinheit, z.B. eines Telegramms oder eines Datenrahmens mit der Adresse des betreffenden Busknotens, löst die Kontrolleinheit das Aktivierungssignal oder die Aktivierungssignale aus und überträgt diese an den Kopplungspunkt innerhalb des Busknotens.

Der Sensor ist derart ausgebildet, dass an dessen Ausgang digitale Sensorsignale, wie einen Identifikationscode, und/oder analoge Sensorsignale abgegeben werden, die im ersten Mikroprozessor hinsichtlich des Auftretens einer Zustandsänderung überwacht werden. Zustandsänderungen des Sensors sind z.B. der Wegfall oder die Veränderung eines anliegenden Codes, eines logischen Signals, eines Wechselspannungssignals, eines seriellen oder parallelen Datenstromes oder eine signifikante Änderung eines Spannungspegels.

Die Kontrolleinheit ist derart ausgebildet, dass an deren Ausgang digitale Aktivierungssignale und/oder analoge Aktivierungssignale abgegeben werden, wie Gleichspannungsimpulse, Logiksignale, Wechselspannungssignale, vorzugsweise Wechselspannungssignale im Frequenzbereich von 500 Hz - 2000 Hz.

Durch eine kurzzeitige Einwirkung der Aktivierungssignale auf den Kopplungspunkt, indem das Aktivierungssignal dem Sensorsignal überlagert und/oder in eine mit dem Sensor verbundene Stromversorgungsleitung eingekoppelt wird, wird eine Zustandsänderung der Sensorsignale am Eingang des ersten Mikroprozessors hervorgerufen, die in der Folge an die Steuereinheit gemeldet wird.

Durch ein kurzes Aktivierungssignal gelingt es somit, die Prüfung des Busknotens rasch und effizient durchzuführen. Die Steuereinheit kann sequenziell alle Busknoten adressieren und die dortigen Kontrolleinheiten veranlassen, ein Aktivierungssignal abzugeben, um die gewünschte Zustandsänderung hervorzurufen. Der Einbau eines Schalters ist nicht notwendig, der geöffnet und wieder geschlossen werden muss und der z.B. durch Prellen, Alterung, Oxidation Störungen verursachen oder auch gänzlich ausfallen kann.

Die Prüfung des Busknotens kann daher mit geringerem Aufwand, in kürzester Zeit und ohne weitere Risiken einfach ausgeführt werden.

Der Kopplungspunkt ist z.B. innerhalb der Ausgangsstufe des Sensors oder innerhalb der Eingangsstufe des ersten Mikroprozessors oder zwischen der Ausgangsstufe des Sensors und der Eingangsstufe des ersten Mikroprozessors angeordnet. Die Aktivierungssignale werden dem Sensorsignal somit überlagert, wodurch eine Zustandsänderung des Sensors simuliert wird.

Der Kopplungspunkt kann auch am Eingang des Sensors oder innerhalb des Sensors angeordnet sein, sofern dort elektrische Signale auftreten. Am Eingang oder innerhalb des Sensors entfalten die Aktivierungssignale typischerweise die maximale Wirkung. Auch derartige elektrische Signale können als Sensorsignale bezeichnet werden.

Ferner können die Aktivierungssignale auch in die mit dem Sensor verbundenen Stromversorgungsleitungen eingekoppelt werden. Auch dadurch kann eine Instabilität des Sensors hervorgerufen werden, die als Zustandsänderung wahrgenommen wird.

Der wenigstens eine Kopplungspunkt kann auf verschiedene Arten ausgeführt und damit an die jeweiligen Bedürfnisse angepasst sein. Der Kopplungspunkt und damit die erfindungsgemässe Überwachungsvorrichtung sind damit sehr flexibel.

Der wenigstens eine Kopplungspunkt kann als eine galvanische Verbindung ausgestaltet sein oder wenigstens einen Kopplungskondensator zur kapazitiven Kopplung, oder wenigstens eine Spule zur induktiven Ankopplung aufweisen. Die Einkopplung der Aktivierungssignale kann daher in einfacher Weise erfolgen.

Sofern der Sensor Daten oder einen Code zum ersten Mikroprozessor überträgt, kann mittels der Aktivierungssignale auch eine Datenänderung oder Codeänderung bewirkt werden. Z.B. wird wenigstens ein Datenbit geändert, sodass der erste Mikroprozessor eine Datenänderung bzw. Zustandsänderung erkennt und dies zur Steuereinheit meldet.

Der Kopplungspunkt kann vorteilhaft als Logikschaltung aufgebaut sein, in der die digitalen Sensorsignale und die digitalen Aktivierungssignale miteinander verknüpft werden. Die Logikschaltung ist vorzugsweise ein Inverter, der mittels der Aktivierungssignale umschaltbar ist. Z.B. ist für jedes Datenbit des Sensorsignals ein EXOR Tor vorhanden. Das Datenbit wird an den einen Eingang und das Aktivierungssignal an den anderen Eingang des EXOR Tores angelegt. Durch Umschalten des Aktivierungssignals von logisch "0" auf logisch "1" kann das Sensorsignal wahlweise invertiert werden.

Sofern in der Steuereinheit für jeden Netzknoten ein Identifikationscode und der dazu invertierte Datensatz zugeordnet werden, und der Identifikationscode oder dessen invertierter Wert zur Steuereinheit übertragen wird, so kann die Steuereinheit feststellen, von welchem Busknoten die Zustandsmeldung eingetroffen ist, und ob die Zustandsmeldung durch eine tatsächliche oder eine simulierte Zustandsänderung in diesem Busknoten ausgelöst wurde.

Die Überwachungsvorrichtung ist zur Überwachung beliebiger Sensoren geeignet. Besonders vorteilhaft können Sensoren eingesetzt werden, die mindestens ein codetragendes Element und mindestens ein codelesendes Element umfassen, sodass das codelesende Element berührungslos einen Identifikationscode vom codetragenden Element lesen und an den ersten Mikroprozessor senden kann. Der Kopplungspunkt kann vorteilhaft am Eingang oder am Ausgang des codelesenden Elements angeordnet werden.

Das codetragende Element und das codelesende Element verfügen vorzugsweise je über eine Induktionsschleife, wobei das codelesende Element das codetragende Element mittels der beiden Induktionsschleifen berührungslos mit elektromagnetischer Energie versorgt und das codetragende Element seinen Identifikationscode mittels der beiden Induktionsschleifen berührungslos an das codelesende Element übermittelt. Die Aktivierungssignale können dabei vorteilhaft galvanisch oder induktiv in eine der beiden Induktionsschleifen eingekoppelt werden.

In einem bevorzugten Ausführungsbeispiel sind in einer Personentransportanlage mindestens ein codetragendes Element und mindestens ein codelesendes Element dem Busknoten zugeordnet. Das codelesende Element liest berührungslos einen Identifikationscode vom codetragenden Element und sendet ein Signal an den ersten Mikroprozessor.

Vorzugsweise verfügen das codetragende Element und das codelesende Element je über eine Induktionsschleife. Das codelesende Element versorgt das codetragende Element mittels der beiden Induktionsschleifen berührungslos mit elektromagnetischer Energie. Das codetragende Element übermittelt seinen Identifikationscode mittels der beiden Induktionsschleifen berührungslos an das codelesende Element.

In dieser Ausgestaltung erlaubt die erfindungsgemässe Überwachungsvorrichtung eine berührungslose Zustandsüberwachung von Anlagekomponenten. Die Sensoren mit dem codetragenden und dem codelesenden Element nützen sich im Betrieb kaum ab, wodurch Unterhaltskosten gesenkt und die Überwachungssicherheit erhöht werden können.

Nachstehend wird die Erfindung anhand von Zeichnungen näher erläutert. Es zeigen:
- Fig. 1: eine erfindungsgemässe Überwachungsvorrichtung mit einer Steuereinheit 10, die über einen Bus 9 mit einem Busknoten 30 verbunden ist, in dem ein Sensor 8 über einen Kopplungspunkt 31, in den von einer Kontrolleinheit bzw. einem zweiten Mikroprozessor 5 ein Aktivierungssignal einkoppelbar ist, mit dem Eingang eines ersten Mikroprozessors 4 verbunden ist;
- Fig. 2: die Überwachungsvorrichtung von Fig. 1 mit einem Kopplungspunkt 32, der innerhalb der Stromversorgungsleitung 71, 72 des Sensors 8 angeordnet ist;
- Fig. 3: die Überwachungsvorrichtung von Fig. 1, bei der das Ausgangssignal des Sensors 8 via Übertragungsleitungen 11, 11', die je mit einem Kopplungspunkt 33, 34 versehen sind, dem ersten Mikroprozessor 4 und dem zweiten Mikroprozessor 5 zugeführt wird;
- Fig. 4: die Überwachungsvorrichtung von Fig. 2, bei der das Ausgangssignal des Sensors 8 via Übertragungsleitungen 12, 12' dem ersten Mikroprozessor 4 und dem zweiten Mikroprozessor 5 zugeführt wird und bei der ein Kopplungspunkt 35 in der Stromversorgungsleitung 71, 72 des Sensors 8 vorgesehen ist;
- Fig. 5: die Überwachungsvorrichtung von Fig. 4, bei der ein erster Kopplungspunkt 36, der vom ersten Mikroprozessor 4 angesteuert wird, und ein zweiter Kopplungspunkt 37, der vom zweiten Mikroprozessor 5 angesteuert wird, in der Stromversorgungsleitung 71, 72 des Sensors 8 vorgesehen sind;
- Fig. 6: eine erfindungsgemässe Überwachungsvorrichtung mit einem ersten Sensor 8a, der über eine erste Übertragungsleitung 14 mit dem ersten Mikroprozessor 4 verbunden ist, und einem zweiten Sensor 8b, der über eine zweite Übertragungsleitung 15 mit dem zweiten Mikroprozessor 5 verbunden ist, und mit einem ersten Kopplungspunkt 38 in der ersten Übertragungsleitung 14, dem Aktivierungssignale vom zweiten Mikroprozessor 5 zuführbar sind, und einem zweiten Kopplungspunkt 39 in der zweiten Übertragungsleitung 15, dem Aktivierungssignale vom ersten Mikroprozessor 4 zuführbar sind;
- Fig. 7: die Überwachungsvorrichtung von Fig. 6 mit dem ersten Kopplungspunkt 40 in der Stromversorgungsleitung des ersten Sensors 8a und dem zweiten Kopplungspunkt 41 in der Stromversorgungsleitung des zweiten Sensors 8b;
- Fig. 8: die Überwachungsvorrichtung von Fig. 7 mit einer gemeinsamen Stromversorgung für beide Sensoren 8a, 8b, und mit nur einem Kopplungspunkt 42 in einer gemeinsamen Stromversorgungsleitung, der von beiden Mikroprozessoren 4, 5 mit Aktivierungssignalen beaufschlagt werden kann;
- Fig. 9: die Überwachungsvorrichtung von Fig. 8, bei der die beiden Sensoren 8a, 8b über eine gemeinsame Übertragungsleitung 20 mit dem ersten Mikroprozessor 4 verbunden sind, mit einem ersten Kopplungspunkt 43 in der gemeinsamen Übertragungsleitung 20 und einem zweiten Kopplungspunkt 44 in der gemeinsamen Stromversorgungsleitung der beiden Sensoren 8a, 8b, die vom zweiten Mikroprozessor 5 mit Aktivierungssignalen beaufschlagt werden können;
- Fig. 10: die Überwachungsvorrichtung von Fig. 6, bei der beide Sensoren 8a, 8b je über eine erste Übertragungsleitung 21 mit dem ersten Mikroprozessor 4 und über eine zweite Übertragungsleitung 22 mit dem zweiten Mikroprozessor 5 verbunden sind, mit einem ersten Kopplungspunkt 45 in der ersten Übertragungsleitung 21, der vom zweiten Mikroprozessor 5 mit Aktivierungssignalen beaufschlagt werden kann, und mit einem zweiten Kopplungspunkt 46 in der zweiten Übertragungsleitung 22, der vom ersten Mikroprozessor 4 mit Aktivierungssignalen beaufschlagt werden kann;
- Fig. 11: die Überwachungsvorrichtung von Fig. 10 mit nur einem Kopplungspunkt 47 in einer gemeinsamen Stromversorgungsleitung der beiden Sensoren 8a, 8b, der von beiden Mikroprozessoren 4, 5 mit Aktivierungssignalen beaufschlagt werden kann; und
- Fig. 12: die Überwachungsvorrichtung von Fig. 11 mit einem ersten Kopplungspunkt 48 in einer Stromversorgungsleitung des ersten Sensors 8a, der vom zweiten Mikroprozessor 5 mit Aktivierungssignalen beaufschlagt werden kann und mit einem zweiten Kopplungspunkt 49 in einer Stromversorgungsleitung des zweiten Sensors 8b, der vom ersten Mikroprozessor 4 mit Aktivierungssignalen beaufschlagt werden kann.

Fig. 1 zeigt ein erstes Ausführungsbeispiel der Überwachungsvorrichtung, die vorteilhaft in einer Personentransportanlage eingesetzt werden kann. Die Überwachungsvorrichtung umfasst eine Steuereinheit 10, die über einen Bus 9 mit mindestens einem Busknoten 30 kommuniziert. Die Steuereinheit 10, der Bus 9 und der mindestens eine Busknoten 30 bilden ein Bussystem, innerhalb dem jeder Busknoten 30 eine eindeutige identifizierbare Adresse besitzt. Mittels dieser Adresse lassen sich Signale, insbesondere Steuerbefehle von der Steuereinheit 10 gezielt an einen bestimmten Busknoten 30 übermitteln. Ebenso können bei der Steuereinheit 10 eingehende Signale eindeutig einem Busknoten 30 zugewiesen werden.

Es können also zwischen dem Busknoten 30 und der Steuereinheit 10 Daten in beide Richtungen über den Bus 9 geschickt werden. Mit diesen Daten können der Steuereinheit 10 Zustandsänderungen gemeldet werden, die von einem Sensor 8 erfasst werden. Mit auftretenden Zustandsänderungen werden jeweils entsprechende Meldungen spontan von den Knoten 30 zur Steuereinheit übertragen. Die Steuereinheit 10 muss daher keine periodischen Abfragen durchführen, um aufgetretene Zustandsänderungen zu ermitteln, sondern wird von den Busknoten 30 spontan benachrichtigt. Sofern keine Zustandsänderungen auftreten, sind über den Bus 9 auch keine entsprechenden Daten zu übertragen. Der Datenverkehr über den Bus 9 wird daher wesentlich reduziert. Lediglich zur Kontrolle der Busknoten 30 sendet die Steuereinheit 10 regelmässig Anweisungen an diese Busknoten 30, um eine Zustandsänderung zu provozieren, die eine Meldung zur Folge hat. Durch das Absenden einer Anweisung und den Erhalt einer entsprechenden Zustandsänderungsmeldung kann die Integrität der Busknoten und des gesamten Bussystems regelmässig geprüft werden.

Der Busknoten 30 verfügt dazu über einen ersten Mikroprozessor 4, mittels dessen Zustandsänderungsmeldungen zur Steuereinheit 10 übertragbar sind. Ferner ist eine Kontrolleinheit in der Ausgestaltung eines zweiten Mikroprozessors 5 vorgesehen, die Steuerbefehle oder Anweisungen von der Steuereinheit 10 empfängt, mittels denen Prüfungen ausgelöst werden. Um die genannten Aufgaben erfüllen zu können sind in den beiden Mikroprozessoren 4 und 5 entsprechende Programmmodule und Kommunikationsmittel vorgesehen.

Die zwei Mikroprozessoren 4, 5 sind sowohl physisch wie auch virtuell konfigurierbar. Bei zwei physisch konfigurierten Mikroprozessoren 4, 5 sind z.B. zwei Mikroprozessoren 4, 5 auf einem Die angeordnet. In einer alternativen Ausführungsform lassen sich die beiden Mikroprozessoren 4, 5 je auf einem eigenen Die realisieren. Es kann aber physisch auch nur ein Mikroprozessor 4 vorhanden sein. In diesem Fall ist ein zweiter Mikroprozessor 5 bzw. die Kontrolleinheit virtuell mittels Software auf dem ersten physisch vorhandenen Mikroprozessor 4 konfigurierbar.

Mittels der Busknoten 30 können beliebige Sensoren überwacht werden. In den Ausführungsbeispielen werden Sensoren 8 gezeigt, die ein codetragendes Element 1 und ein codelesendes Element 3 umfassen. Vorzugsweise ist das codetragende Element 1 ein RFID-Tag 1 und das codelesende Element 3 ein RFID-Leser 3. Dem Fachmann stehen weitere technische Möglichkeiten zur Verfügung, um eine berührungslose Übertragung eines Identifikationscodes zwischen einem codetragenden und codelesenden Elements zu realisieren. So sind z.B. auch Kombinationen codetragender bzw. codelesender Elemente 1, 3 als Barcodeträger und Laserscanner, Lautsprecher und Mikrophon, Magnetband und Hall-Sensor, Magnet und Hall-Sensor, bzw. Lichtquelle und lichtempfindlicher Sensor alternativ einsetzbar.

Sowohl der RFID-Tag 1 als auch der RFID-Leser 3 verfügen je über eine Induktionsschleife 2.1, 2.2. Der RFID-Leser 3 versorgt den RFID-Tag 1 mittels dieser Induktionsschleifen 2.1, 2.2 mit elektromagnetischer Energie. Dazu ist der RFID-Leser 3 an eine Strom- oder Spannungsquelle Vcc angeschlossen. Solange der RFID-Tag 1 mit Energie versorgt wird sendet der RFID-Tag 1 über die Induktionsschleifen 2.1, 2.2 einen auf dem RFID-Tag 1 abgespeicherten Identifikationscode an den RFID-Leser 3. Die Energieversorgung Vcc des RFID-Tags 1 ist nur sichergestellt, wenn sich der RFID-Tag 1 in räumlicher Nähe unterhalb eines kritischen Abstands zum RFID-Leser 3 befindet und die Induktionsschleife 2.1 des RFID-Tags 1 durch die Induktionsschleife 2.2 des RFID-Lesers 3 erregbar ist. Die Energieversorgung des RFID-Tags 1 funktioniert also nur unterhalb eines kritischen Abstands zum RFID-Leser 3. Wird der kritische Abstand überschritten, bezieht der RFID-Tag 1 nicht genügend Energie, um die Übermittlung des Identifikationscodes an der RFID-Leser 3 aufrecht zu erhalten.

Der RFID-Leser 3 übermittelt den empfangenen Identifikationscode über einen Datenleiter 6 zum ersten Mikroprozessor 4, der den Identifikationscode mit einer auf einer Speichereinheit abgespeicherten Liste von Identifikationscodes vergleicht. Bei diesem Vergleich berechnet der Mikroprozessor 4 gemäss abgespeicherter Regeln in Abhängigkeit des Identifikationscodes einen Zustandswert. Dieser Zustandswert kann einen positiven oder einen negativen Wert einnehmen. Ein negativer Zustandswert wird z.B. dann generiert, wenn kein Identifikationscode oder ein falscher Identifikationscode an den Mikroprozessor 4 übermittelt wird.

Liegt ein negativer Zustandswert vor, sendet der Mikroprozessor 4 eine Zustandsänderungsmeldung über den Bus 9 an die Steuereinheit 10. Diese Zustandsänderungsmeldung beinhaltet mindestens die Adresse des Busknotens 30 sowie vorzugsweise den Identifikationscode des detektierten RFID-Tags 1. Dank der mitgeteilten Adresse ist die Steuereinheit 10 in der Lage, den Ursprung des negativen Zustandswerts zu lokalisieren und eine entsprechende Reaktion einzuleiten.

Der Busknoten 30 überwacht z.B. den Zustand einer Schachttüre. Der RFID-Tag 1 und der RFID-Leser 3 sind im Bereich der Schachttüren derart angeordnet, dass bei geschlossener Schachttüre die Distanz zwischen dem RFID-Tag 1 und dem RFID-Leser 3 unterhalb des kritischen Abstands liegt. Der Mikroprozessor 4 empfängt also den Identifikationscode vom RFID-Leser 3 und generiert einen positiven Zustandswert. Falls die Schachttüre geöffnet wird, überschreiten der RFID-Tag 1 und der RFID-Leser 3 den kritischen Abstand. Da nun der RFID-Tag 1 vom RFID-Leser 3 nicht mehr mit elektrischer Energie versorgt ist, stellt der RFID-Tag 1 das Senden seines Identifikationscodes ein und der Mikroprozessor 4 generiert einen negativen Zustandswert. Dementsprechend sendet der Mikroprozessor 4 eine Zustandsänderungsmeldung an die Steuereinheit 10. Die Steuereinheit 10 lokalisiert anhand der Adresse des Busknotens 30 die offene Schachttüre. Falls diese Schachttüre unerlaubterweise offen steht, z.B. falls sich keine Aufzugskabine im Schachttürenbereich befindet, leitet die Steuereinheit 10 eine Reaktion ein, um die Aufzugsanlage in einen sicheren Zustand zu bringen.

Mittels RFID-Tag 1 und RFID-Leser 3 eines Busknotens 30 kann somit der Zustand beliebiger Komponenten, wie Türverriegelungen, Deckelverriegelungen, Notstoppschalter, oder Fahrschalter, einer Personentransportanlage, insbesondere einer Fahrtreppe oder einer Aufzugsanlage, überwacht werden.

Ferner können andere Sensoren 8 verwendet werden, die nach anderen physikalischen Prinzipien arbeiten und deren Zustandsänderungen auf eine andere Art und Weise der Steuereinheit 10 gemeldet werden. Die Erfindung ist insbesondere nicht von Datenübertragungsprotokollen abhängig, die für das genannte Bussystem verwendet werden. Ebenso ist die Erfindung nicht abhängig von der Art der Auswertung der Sensorsignale, die mit beliebigen Referenzwerten und Schwellwerten verglichen werden können, um eine Zustandsänderung festzustellen. Die Übertragung eines Identifikationscodes vom Sensor 8 zum ersten Mikroprozessor 4 ist vorteilhaft, aber nicht zwingend erforderlich.

Der sichere Betrieb der Busknoten 30 hängt primär von der Funktionsfähigkeit des Mikroprozessors 4 ab. Deshalb wird der Busknoten 30 regelmässig von der Steuereinheit 10 getestet, um das spontane Sendeverhalten des Mikroprozessors 4 bei Auftreten einer Zustandsänderung des Sensors 8 zu prüfen.

Zum Prüfen des Busknotens 30 gemäss Fig. 1 sendet die Steuereinheit 10 einen Steuerbefehl bzw. eine Anweisung über den Bus 9 an die Kontrolleinheit 5 bzw. den zweiten Mikroprozessor 5, um eine Zustandsänderung des Sensors 8 auszulösen bzw. zu simulieren, die den ersten Mikroprozessor 4 veranlasst, eine Zustandsänderungsmeldung abzusenden.

In der Schaltungsanordnung des Busknotens 30 ist dazu ein Kopplungspunkt 31 vorgesehen, in den ein Aktivierungssignal galvanisch, kapazitiv oder induktiv einkoppelbar ist. Das Aktivierungssignal wird von der Kontrolleinheit, z.B. vom zweiten Mikroprozessor 5, erzeugt und über eine Anschlussleitung 51 zum Kopplungspunkt 31 übertragen, der in der Konfiguration von Fig. 1 in einer Übertragungsleitung 6 angeordnet ist, die den Ausgang des Sensors 8 mit dem Eingang des ersten Mikroprozessors 4 verbindet. Punktiert ist eine zweite Anschlussleitung 52 gezeigt, über die Aktivierungssignale in den Sensor 8 hinein zur zweiten Kopplungsspule 2.2 übertragbar sind (der Kopplungspunkt ist nicht gezeigt). Im ersten Kopplungspunkt 31 werden die vom Sensor 8 abgegebenen Signale vom Aktivierungssignal überlagert. Z.B. wird der Identifikationscode als Pulsfolge seriell über die Übertragungsleitung 6 übertragen. Durch das Aktivierungssignal wird wenigstens eines der Datenbits der Pulsfolge verändert, weshalb das erwartete Identifikationssignal im ersten Mikroprozessor 4 nicht eintrifft und eine Zustandsänderung festgestellt wird.

Der erste Kopplungspunkt 31 kann auch als Schaltungslogik aufgebaut sein, der an einem ersten Eingang das Sensorsignal und an einem zweiten Eingang das Aktivierungssignal zugeführt wird. Z.B. werden die Datenbits des Identifikationscodes einem ersten Eingang je eines EXOR-Tors zugeführt, an dessen zweitem Eingang das Aktivierungssignal anliegt. Sobald das Aktivierungssignal auf logisch "1" gesetzt wird, wird der Identifikationscode durch die EXOR-Logik invertiert. Der erste Mikroprozessor 4 kann daher anstelle des Identifikationscodes den invertierten Identifikationscode zur Steuereinheit 10 übermitteln. Die Steuereinheit 10 erkennt daher jeweils, ob der Busknoten 30 eine spontane oder eine simulierte Zustandsänderung meldet.

Die Prüfung wird zeitlich wiederkehrend für jeden Busknoten 30 durchgeführt. Da während der Prüfung die Steuereinheit 10 keine realen Informationen über den Zustand des geprüften Busknotens 30 erkennen kann, wird die Prüfzeit so kurz wie möglich gehalten und die Prüfung nur so oft wie nötig durchgeführt. Die Häufigkeit der Prüfungen richtet sich primär nach der Ausfallwahrscheinlichkeit des Gesamtsystems. Je zuverlässiger das Gesamtsystem arbeitet, desto seltener kann dieses getestet werden, damit eine sichere Zustandsüberwachung einer Aufzugskomponente gewährleistet bleibt. In der Regel wird die Prüfung mindestens einmal täglich durchgeführt.

Das erfindungsgemässe Verfahren erlaubt es, die Prüfung innerhalb sehr kurzer Zeit durchzuführen, da bereits die Löschung eines einzigen Datenbits des Identifikationscodes bzw. eine kurze impulsförmige Störung des Sensorsignals genügt um eine Zustandsänderung zu simulieren. Ein Öffnen und Schliessen eines Schalters sowie die mit dem Schalter verbundenen Probleme werden vermieden.

In der Folge werden weitere Ausführungsbeispiele der Überwachungsvorrichtung insbesondere des Busknotens 30 beschrieben. Da der grundsätzliche Aufbau des Busknotens 30 und die Funktionsweise der Buskomponenten 1 bis 5 in diesen Ausführungsbeispielen vergleichbar ist, werden im Wesentlichen die Unterschiede in Aufbau und Funktionsweise der unterschiedlichen Busknoten 30 erläutert.

Fig. 2 zeigt die Überwachungsvorrichtung von Fig. 1 mit einem Kopplungspunkt 32 in der Stromversorgungsleitung 71, 72 des Sensors 8. Durch das Einprägen des Aktivierungssignals vom zweiten Mikroprozessor 5 über die Anschlussleitung 53 in die Stromversorgungsleitung 71, 72 wird die Funktion des Sensors 8 kurzzeitig gestört, weshalb eine Zustandsänderung auftritt, die im ersten Mikroprozessor 4 erkannt wird. Die Störung kann wiederum impulsförmig innerhalb sehr kurzer Zeit mit minimalem Aufwand bewirkt werden.

Fig. 3 zeigt ein drittes Ausführungsbeispiel der Überwachungsvorrichtung. In diesem Ausführungsbeispiel wird das Ausgangssignal des Sensors 8 via eine erste Übertragungsleitung 11, die mit einem ersten Kopplungspunkt 33 versehen ist, zum ersten Mikroprozessor 4 und via eine zweite Übertragungsleitung 11', die mit einem zweiten Kopplungspunkt 34 versehen ist, zum zweiten Mikroprozessor 5 übertragen. Das Ausgangssignal des Sensors 8 bzw. der übertragene Identifikationscode kann durch beide Mikroprozessoren 4, 5 redundant ausgewertet werden. Falls also mindestens einer der beiden Mikroprozessoren 4, 5 einen negativen Zustandswert generiert, wird vom Busknoten 30 eine Zustandsänderungsmeldung an die Steuereinheit 10 übermittelt. Ein Vorteil dieser Ausgestaltung ist die redundante und damit sehr zuverlässige Auswertung des Sensorsignals, z.B. des Identifikationscodes.

Zur Prüfung des Busknotens 30 sind Aktivierungssignale vom ersten Mikroprozessor 4 zum zweiten Kopplungspunkt 34 und vom zweiten Mikroprozessor 5 zum ersten Kopplungspunkt 33 übertragbar. Während der Prüfung eines der beiden Mikroprozessoren 4, 5 liest der die Aktivierungssignale auslösende Mikroprozessor 4, 5 weiterhin den realen Identifikationscode des RFID-Tags 1. Im Vergleich mit den zuvor beschriebenen Ausführungsbeispielen bleibt der Busknoten 30 also weiterhin in der Lage, tatsächliche Zustandsänderungen zu erkennen und Zustandsänderungsmeldungen an die Steuereinheit 10 zu senden. Die Steuereinheit 10 kann daher bei Treffen von zwei Zustandsänderungsmeldungen zwischen simulierten und tatsächlichen Zustandsänderungen unterscheiden.

Fig. 4 und Fig. 5 zeigen ein viertes und fünftes Ausführungsbeispiel der Überwachungsvorrichtung. Gemäss diesen Ausführungsbeispielen wird das Ausgangssignal des Sensors via Übertragungsleitungen 12, 12' bzw. 13, 13' den beiden Mikroprozessoren 4, 5 zur redundante Auswertung übermittelt.

Beim vierten Ausführungsbeispiel sendet die Steuereinheit 10 zur Prüfung des Busknotens 30 einen Steuerbefehl an den zweiten Mikroprozessor 5, um die Abgabe eines Aktivierungssignals an den Kopplungspunkt 35 auszulösen, der in die Stromversorgungsleitung 72 eingebunden ist.

Durch das Einprägen des Aktivierungssignals in die Stromversorgungsleitung 71, 72 wird die Funktion des Sensors 8 kurzzeitig gestört, weshalb eine Zustandsänderung auftritt, die im ersten Mikroprozessor 4 erkannt wird. Die Störung kann wiederum innerhalb sehr kurzer Zeit mit minimalem Aufwand bewirkt werden.

Im fünften Ausführungsbeispiel sind ein erster Kopplungspunkt 36, der vom ersten Mikroprozessor 4 angesteuert wird, und ein zweiter Kopplungspunkt 37, der vom zweiten Mikroprozessor 5 angesteuert wird, in der Stromversorgungsleitung 71, 72 des Sensors 8 vorgesehen. Bei einer Zustandsänderung des Sensors 8, z.B. beim Ausbleiben des Identifikationscodesignals, senden sowohl der erste wie auch der zweite Mikroprozessor 4, 5 eine Zustandsänderungsmeldung zur Steuereinheit 10.

In den Ausführungsbeispielen gemäss den Figuren 6 bis 12 werden die Ausgangssignale von 2 Sensoren 8a, 8b über unterschiedliche Übertragungsleitungen an mindestens einen der Mikroprozessoren 4, 5 übermittelt. Die zum Prüfen des Busknotens dienenden Kopplungspunkte sind innerhalb der Schalteranordnungen 30 an unterschiedlichen Stellen angeordnet. Die Sensoren 8a, 8b verfügen über entsprechende codetragende Elemente 1a, 1b, codelesende Elemente 3a, 3b und Induktionsschleifen 2.1a, 2.2a, 2.1b, 2.2b. Die Funktionsweise der Sensoren ist analog zu derjenigen der Sensoren der Ausführungsbeispiele aus den Fig. 1 bis 5. Die codelesenden Elemente 3a, 3b werden über hier nicht näher gekennzeichnete Stromversorgungsleitungen analog zu den Stromversorgungsleitungen 71, 72 der vorhergehenden Ausführungsbeispiele gemäss den Fig. 1 bis 5 gespiesen.

Busknoten 30, die über zwei Sensoren 8a, 8b verfügen, können entweder den Zustand eines Elements einer Personentransportanlage redundant überwachen oder aber die Zustände von zwei räumlich benachbarten Elementen der Personentransportanlage überwachen. Z.B. wird bei einer Aufzugsanlage mittels zwei Sensoren der Zustand einer Schachttür redundant oder einerseits der Zustand einer Kabinentür und andererseits der Zustand eines Alarmknopfs überwacht.

Im Ausführungsbeispiel von Fig. 6 ist der erste Sensor 8a über eine erste Übertragungsleitung 14 mit dem ersten Mikroprozessor 4 und der zweite Sensor 8b über eine zweite Übertragungsleitung 15 mit dem zweiten Mikroprozessor 5 verbunden. In der ersten Übertragungsleitung 14 ist ein erster Kopplungspunkt 38 vorgesehen, dem Aktivierungssignale vom zweiten Mikroprozessor 5 zuführbar sind. In der zweiten Übertragungsleitung ist ein zweiter Kopplungspunkt 39 vorgesehen, dem Aktivierungssignale vom ersten Mikroprozessor 4 zuführbar sind.

Fig. 7 zeigt die Überwachungsvorrichtung von Fig. 6 mit einem ersten Kopplungspunkt 40, der vom zweiten Mikroprozessor 5 angesteuert wird, in einer Stromversorgungsleitung des ersten Sensors 8a und einem zweiten Kopplungspunkt 41, der vom ersten Mikroprozessor 4 angesteuert wird, in einer Stromversorgungsleitung des zweiten Sensors 8b. Die Zustandsänderung der Sensoren 8a und 8b wird daher durch Beeinträchtigung der Stromversorgung verursacht. Der erste Sensor 8a ist über eine erste Übertragungsleitung 16 mit dem ersten Mikroprozessor 4 und der zweite Sensor 8b über eine zweite Übertragungsleitung 17 mit dem zweiten Mikroprozessor 5 verbunden.

Im Ausführungsbeispiel gemäss Fig. 8 hingegen senden beide Mikroprozessoren 4, 5 Aktivierungssignale zu einem einzigen Kopplungspunkt 42, der in einer für beide Sensoren 8a, 8b gemeinsamen Stromversorgungsleitung vorgesehen ist. Der erste Sensor 8a ist über eine erste Übertragungsleitung 18 mit dem ersten Mikroprozessor 4 und der zweite Sensor 8b über eine zweite Übertragungsleitung 19 mit dem zweiten Mikroprozessor 5 verbunden.

Fig. 9 zeigt ein Ausführungsbeispiel, in dem die Ausgangssignale von zwei Sensoren 8a, 8b über eine gemeinsame Übertragungsleitung 20 an den ersten Mikroprozessor 4 übermittelt werden. Der zweite Mikroprozessor 5 testet die Funktionsfähigkeit des ersten Mikroprozessors 4 indem er Aktivierungssignale zu einem Kopplungspunkt 43 überträgt, der in die Übertragungsleitung 20 eingebunden ist. In einer alternativen Anordnung ist ein Kopplungspunkt 44, der über eine zweite Anschlussleitung (siehe die punktierte Linie) angesteuert wird, in einer gemeinsamen Stromversorgungsleitung der Sensoren 8a, 8b vorgesehen

In den Fig. 10 bis 12 sind ebenfalls Ausführungsbeispiele von Überwachungsvorrichtungen dargestellt, die über zwei Sensoren 8a, 8b verfügen, deren Ausgangssignale redundant zum ersten und zum zweiten Mikroprozessor 4, 5 geführt werden.

Fig. 10 zeigt die Überwachungsvorrichtung von Fig. 6, bei der beide Sensoren 8a, 8b je über eine erste Übertragungsleitung 21 mit dem ersten Mikroprozessor 4 und über eine zweite Übertragungsleitung 22 mit dem zweiten Mikroprozessor 5 verbunden sind. Ein erster Kopplungspunkt 45, der vom zweiten Mikroprozessor 5 mit Aktivierungssignalen beaufschlagt werden kann, ist in der ersten Übertragungsleitung 21 und ein zweiter Kopplungspunkt 46, der vom ersten Mikroprozessor 4 mit Aktivierungssignalen beaufschlagt werden kann, ist in der zweiten Übertragungsleitung 22 vorgesehen.

Fig. 11 zeigt die Überwachungsvorrichtung von Fig. 10 mit nur einem Kopplungspunkt 47, der in einer gemeinsamen Stromversorgungsleitung der beiden Sensoren 8a, 8b angeordnet ist und von beiden Mikroprozessoren 4, 5 mit Aktivierungssignalen beaufschlagt werden kann. Der erste Sensor 8a und der zweite Sensor 8b sind desweiteren jeweils über eine erste Übertragungsleitung 23 mit dem ersten Mikroprozessor 4 und über eine zweite Übertragungsleitung 24 mit dem zweiten Mikroprozessor 5 verbunden.

Fig. 12 zeigt die Überwachungsvorrichtung von Fig. 11 mit einem ersten Kopplungspunkt 48, der vom zweiten Mikroprozessor 5 mit Aktivierungssignalen beaufschlagt werden kann, in einer Stromversorgungsleitung des ersten Sensors 8a und mit einem zweiten Kopplungspunkt 49, der vom ersten Mikroprozessor 4 mit Aktivierungssignalen beaufschlagt werden kann, in einer Stromversorgungsleitung des zweiten Sensors 8b. Zustandsänderungen können daher individuell, simultan oder alternierend, an beiden Sensoren 8a, 8b provoziert werden. Der erste Sensor 8a und der zweite Sensor 8b sind desweiteren jeweils über eine erste Übertragungsleitung 25 mit dem ersten Mikroprozessor 4 und über eine zweite Übertragungsleitung 26 mit dem zweiten Mikroprozessor 5 verbunden.

Damit eine maximale Flexibilität erzielt wird, können die beiden Mikroprozessoren 4 und 5 vorzugsweise unabhängig voneinander mit der Steuereinheit 10 kommunizieren und weisen dazu vorzugsweise unterschiedliche Adressen auf. Die Steuereinheit 10 kann daher sequenziell den einen und den anderen Mikroprozessor 4 oder 5 prüfen, während der andere Mikroprozessor 5 bzw. 4 den zugehörigen Sensor 8b bzw. 8a überwacht.

Sofern andere Sensoren verwendet werden, die weitere Möglichkeiten bieten, um Zustandsänderung hervorzurufen, kann die Schaltung entsprechend angepasst werden.

## Patentansprüche

1. Überwachungsvorrichtung für eine Personentransportanlage mit wenigstens einem Sensor (8), einer Steuereinheit (10), einem Bus (9), wenigstens einem an den Bus (9) angeschlossenen Busknoten (30), der einen ersten Mikroprozessor (4) und eine Kontrolleinheit (5) umfasst, mit Kommunikationsmitteln, die in der Steuereinheit (10), im ersten Mikroprozessor (4) und in der Kontrolleinheit (5) vorgesehen sind und mittels denen Daten zumindest von der Steuereinheit (10) zur Kontrolleinheit (5) und vom ersten Mikroprozessor (4) zur Steuereinheit (10) übertragbar sind, und mit einem ersten Programmodul im ersten Mikroprozessor (4), mittels dessen eine Zustandsänderung des über eine Übertragungsleitung (6) an einen Eingang des ersten Mikroprozessors (4) angeschlossenen Sensors (8) detektierbar und eine entsprechende Zustandsmitteilung spontan zur Steuereinheit (10) übertragbar ist, wobei die Kontrolleinheit (5) ein zweites Programmodul aufweist, das derart ausgebildet ist, dass nach Erhalt einer Anweisung von der Steuereinheit (10) an einen Kopplungspunkt (31, ..., 49) innerhalb des Busknotens (30) ein Aktivierungssignal übertragbar ist, mittels dessen eine Zustandsänderung des Sensors (8) simulierbar ist, **dadurch gekennzeichnet, dass** das Aktivierungssignal einem Sensorsignal überlagert und/oder in eine mit dem Sensor (8) verbundene Stromversorgungsleitung (72) eingekoppelt wird.

2. Überwachungsvorrichtung nach Anspruch 1, **dadurch gekennzeichnet, dass** die Kontrolleinheit im ersten Mikroprozessor (4) oder in einem zweiten Mikroprozessor (5) implementiert ist.

3. Überwachungsvorrichtung nach Anspruch 1 oder 2, **dadurch gekennzeichnet, dass** der Sensor (8) derart ausgebildet ist, dass an dessen Ausgang digitale Sensorsignale, wie ein Identifikationscode, und/oder analoge Sensorsignale abgegeben werden, die im ersten Mikroprozessor (4) hinsichtlich des Auftretens einer Zustandsänderung überwachbar sind.

4. Überwachungsvorrichtung nach Anspruch 1, 2 oder 3, **dadurch gekennzeichnet, dass** die Kontrolleinheit (5) derart ausgebildet ist, dass an deren Ausgang digitale Aktivierungssignale und/oder analoge Aktivierungssignale abgegeben werden, wie Gleichspannungsimpulse, Logiksignale, Wechselspannungssignale, vorzugsweise Wechselspannungssignale im Frequenzbereich von 500 Hz - 2000 Hz.

5. Überwachungsvorrichtung nach einem der Ansprüche 1-4, **dadurch gekennzeichnet, dass** der Kopplungspunkt (31, ..., 49)
a) innerhalb der Ausgangsstufe des Sensors (8) oder innerhalb der Eingangsstufe des ersten Mikroprozessors (4) oder zwischen der Ausgangsstufe des Sensors (8) und der Eingangsstufe des ersten Mikroprozessors (4) angeordnet ist; oder
b) am Eingang des Sensors (8) oder innerhalb des Sensors (8) angeordnet ist; oder
c) innerhalb einer mit dem Sensor (8) verbundenen Stromversorgungsleitung (71, 72) angeordnet ist.

6. Überwachungsvorrichtung nach Anspruch 5, **dadurch gekennzeichnet, dass** der wenigstens eine Kopplungspunkt (31, ..., 49) eine galvanische Verbindung zur galvanischen Kopplung, wenigstens einen Kopplungskondensator zur kapazitiven Kopplung, oder wenigstens eine Spule zur induktiven Ankopplung der Aktivierungssignale aufweist.

7. Überwachungsvorrichtung nach Anspruch 5, **dadurch gekennzeichnet, dass** der wenigstens eine Kopplungspunkt (31, ..., 49) eine Logikschaltung ist, in der die digitalen Sensorsignale und die digitalen Aktivierungssignale miteinander verknüpfbar sind, wobei die Logikschaltung vorzugsweise ein Inverter ist, der mittels der Aktivierungssignale umschaltbar ist.

8. Überwachungsvorrichtung nach einem der Ansprüche 1-7, **dadurch gekennzeichnet, dass** der Sensor (8) mindestens ein codetragendes Element (1) und mindestens ein codelesendes Element (3) umfasst und das codelesende Element (3) berührungslos einen Identifikationscode vom codetragenden Element (19) liest und das codelesende Element (3) ein Signal an den ersten Mikroprozessor (4) sendet und wobei der Kopplungspunkt (31, ..., 49) vorzugsweise am Eingang oder Ausgang des codelesenden Elements (3) angeordnet ist.

9. Überwachungsvorrichtung nach Anspruch 8, **dadurch gekennzeichnet, dass** das codetragende Element (1) und das codelesende Element (3) je über eine Induktionsschleife (2.1, 2.2) verfügen, das codelesende Element (3) das codetragende Element (1) mittels der beiden Induktionsschleifen (2.1, 2.2) berührungslos mit elektromagnetischer Energie versorgt und das codetragende Element (1) seinen Identifikationscode mittels der beiden Induktionsschleifen (2.1, 2.2) berührungslos an das codelesende Element (3) übermittelt.

10. Prüfverfahren für eine Überwachungsvorrichtung nach einem der Ansprüche 1-9, die wenigstens einen Sensor (8), eine Steuereinheit (10), einen Bus (9) mit wenigstens einem Busknoten (30), der einen ersten Mikroprozessor (4) und eine Kontrolleinheit (5) umfasst, sowie Kommunikationsmittel aufweist, die in der Steuereinheit (10), im ersten Mikroprozessor (4) und in der Kontrolleinheit (5) vorgesehen sind und mittels denen Daten zumindest von der Steuereinheit (10) zur Kontrolleinheit (5) und gesteuert von einem ersten Programmodul vom ersten Mikroprozessor (4) zur Steuereinheit (10) übertragbar sind, wobei vom ersten Programmodul Zustandsänderungen des über eine Übertragungsleitung (6) an einen Eingang des ersten Mikroprozessors (4) angeschlossenen Sensors (8) detektiert und entsprechende Zustandsmitteilungen spontan zur Steuereinheit (10) übertragen werden, wobei die Kontrolleinheit (5) ein zweites Programmodul aufweist, das derart ausgebildet ist, dass nach Erhalt einer Anweisung von der Steuereinheit (10) an einen Kopplungspunkt (31, ..., 49) innerhalb des Busknotens (30) ein Aktivierungssignal übertragen wird, mittels dessen eine Zustandsänderung des Sensors (8) simuliert wird, **dadurch gekennzeichnet, dass** das Aktivierungssignal einem Sensorsignal überlagert und/oder in eine mit dem Sensor (8) verbundene Stromversorgungsleitung (72) eingekoppelt wird.

11. Prüfverfahren nach Anspruch 10, **dadurch gekennzeichnet, dass** die Kontrolleinheit (5) digitale Aktivierungssignale und/oder analoge Aktivierungssignale an den Kopplungspunkt (31, ..., 49) abgibt, der
a) innerhalb der Ausgangsstufe des Sensors (8) oder innerhalb der Eingangsstufe des ersten Mikroprozessors (4) oder zwischen der Ausgangsstufe des Sensors (8) und der Eingangsstufe des ersten Mikroprozessors (4) angeordnet ist; oder
b) am Eingang des Sensors (8) oder innerhalb des Sensors (8) angeordnet ist; oder
c) innerhalb einer mit dem Sensor (8) verbundenen Stromversorgungsleitung (71, 72) angeordnet ist.

12. Prüfverfahren nach Anspruch 10 oder 11, **dadurch gekennzeichnet, dass** die Aktivierungssignale über eine galvanische Verbindung, wenigstens einen Kopplungskondensator, oder wenigstens eine Spule in den Kopplungspunkt (31, ..., 49) eingekoppelt werden.

13. Prüfverfahren nach Anspruch 10 oder 11, **dadurch gekennzeichnet, dass** der wenigstens eine Kopplungspunkt (31, ..., 49) eine Logikschaltung ist, in der die digitalen Sensorsignale und die digitalen Aktivierungssignale miteinander verknüpft werden.

14. Prüfverfahren nach Anspruch 13, **dadurch gekennzeichnet, dass** der Kopplungspunkt (31) ein Inverter ist, der mittels der Aktivierungssignale umschaltbar ist.

15. Personentransportanlage mit einer Überwachungsvorrichtung nach einem der Ansprüche 1-9.

## Claims

1. Monitoring device for a passenger transport system, comprising at least one sensor (8), a control unit (10), a bus (9), at least one bus node (30) that is connected to the bus (9) and that comprises a first microprocessor (4) and an inspection unit (5), comprising communication means which are provided in the control unit (10), in the first microprocessor (4) and in the inspection unit (5) and by means of which data can be transmitted at least from the control unit (10) to the inspection unit (5) and from the first microprocessor (4) to the control unit (10), and comprising a first program module in the first microprocessor (4), by means of which a state change of the sensor (8) connected to an input of the first microprocessor (4) via a transmission line (6) can be detected and a corresponding state message can be spontaneously transmitted to the control unit (10), the inspection unit (5) comprising a second program module that is designed such that, after receiving an instruction from the control unit (10), an activation signal can be transmitted to a coupling point (31, ..., 49) within the bus node (30), by means of which activation signal a state change of the sensor (8) can be simulated, **characterized in that** the activation signal is superimposed on a sensor signal and/or is coupled into a power supply line (72) connected to the sensor (8).

2. Monitoring device according to claim 1, **characterized in that** the inspection unit is implemented in the first microprocessor (4) or in a second microprocessor (5).

3. Monitoring device according to either claim 1 or claim 2, **characterized in that** the sensor (8) is designed to emit digital sensor signals, such as an identification code, and/or analog sensor signals at the output thereof, which signals can be monitored in the first microprocessor (4) with regard to the occurrence of a state change.

4. Monitoring device according to either claim 1, claim 2 or claim 3, **characterized in that** the inspection unit (5) is designed to emit digital activation signals and/or analog activation signals at the output thereof, for example DC voltage pulses, logic signals, AC voltage signals, preferably AC voltage signals in the frequency range of 500 Hz to 2000 Hz.

5. Monitoring device according to any of claims 1 to 4, **characterized in that** the coupling point (31, ..., 49)
a) is arranged within the output stage of the sensor (8) or within the input stage of the first microprocessor (4) or between the output stage of the sensor (8) and the input stage of the first microprocessor (4); or
b) is arranged at the input of the sensor (8) or inside the sensor (8); or
c) is arranged inside a power supply line (71, 72) connected to the sensor (8).

6. Monitoring device according to claim 5, **characterized in that** the at least one coupling point (31, ..., 49) comprises a galvanic connection for galvanic coupling, at least one coupling capacitor for capacitive coupling, or at least one coil for inductive coupling of the activation signals.

7. Monitoring device according to claim 5, **characterized in that** the at least one coupling point (31, ..., 49) is a logic circuit, in which the digital sensor signals and the digital activation signals can be combined, the logic circuit preferably being an inverter that can be switched over by means of the activation signals.

8. Monitoring device according to any of claims 1 to 7, **characterized in that** the sensor (8) comprises at least one code-bearing element (1) and at least one code-reading element (3), and the code-reading element (3) reads an identification code from the code-bearing element (19) in a contactless manner and the code-reading element (3) sends a signal to the first microprocessor (4), and the coupling point (31, ..., 49) preferably being arranged at the input or output of the code-reading element (3).

9. Monitoring device according to claim 8, **characterized in that** the code-bearing element (1) and the code-reading element (3) preferably each have an induction loop (2.1, 2.2), the code-reading element (3) provides the code-bearing element (1) with electromagnetic energy in a contactless manner by means of the two induction loops (2.1, 2.2) and the code-bearing element (1) transmits the identification code thereof to the code-reading element (3) in a contactless manner by means of the two induction loops (2.1, 2.2).

10. Testing method for a monitoring device according to any of claims 1 to 9, comprising at least one sensor (8), a control unit (10), a bus (9) having at least one bus node (30) that comprises a first microprocessor (4) and an inspection unit (5), and comprising communication means which are provided in the control unit (10), in the first microprocessor (4) and in the inspection unit (5) and by means of which data can be transmitted at least from the control unit (10) to the inspection unit (5) and, in a manner controlled by a first program module, from the first microprocessor (4) to the control unit (10), state changes of the sensor (8) connected to an input of the first microprocessor (4) via a transmission line (6) being detected and corresponding state messages being spontaneously transmitted to the control unit (10) by the first program module, the inspection unit (5) comprising a second program module that is designed such that, after receiving an instruction from the control unit (10), an activation signal is transmitted to a coupling point (31, ..., 49) within the bus node (30), by means of which activation signal a state change of the sensor (8) is simulated, **characterized in that** the activation signal is superimposed on a sensor signal and/or is coupled into a power supply line (72) connected to the sensor (8).

11. Testing method according to claim 10, **characterized in that** the inspection unit (5) emits digital activation signals and/or analog activation signals to the coupling point (31, ..., 49), which
a) is arranged within the output stage of the sensor (8) or within the input stage of the first microprocessor (4) or between the output stage of the sensor (8) and the input stage of the first microprocessor (4); or
b) is arranged at the input of the sensor (8) or inside the sensor (8); or
c) is arranged inside a power supply line (71, 72) connected to the sensor (8).

12. Testing method according to either claim 10 or claim 11, **characterized in that** the activation signals are coupled into the coupling point (31, ..., 49) via a galvanic connection, at least one coupling capacitor, or at least one coil.

13. Testing method according to either claim 10 or claim 11, **characterized in that** the at least one coupling point (31, ..., 49) is a logic circuit, in which the digital sensor signals and the digital activation signals are combined.

14. Testing method according to claim 13, **characterized in that** the coupling point (31) is an inverter which can be switched over by means of the activation signals.

15. Passenger transport system comprising a monitoring device according to any of claims 1 to 9.

## Revendications

1. Dispositif de surveillance d'une installation de transport de personnes comprenant au moins un capteur (8), une unité de commande (10), un bus (9), au moins un nœud de bus (30) relié au bus (9), lequel nœud de bus comprend un premier microprocesseur (4) et une unité de contrôle (5), comportant des moyens de communication prévus dans l'unité de commande (10), dans le microprocesseur (4) et dans l'unité de contrôle (5), et au moyen desquels des données peuvent être transmises au moins de l'unité de commande (10) à l'unité de contrôle (5) et du premier microprocesseur (4) à l'unité de commande (10), et comportant un premier module de programme dans le premier microprocesseur (4), au moyen duquel un changement d'état du capteur (8) relié à une entrée du premier microprocesseur (4) par une ligne de transmission (6) peut être détecté et un message d'état correspondant peut être transmis spontanément à l'unité de commande (10), l'unité de contrôle (5) comportant un second module de programme qui est conçu de telle sorte que, après réception d'une instruction provenant de l'unité de commande (10) à un point de couplage (31, ..., 49) à l'intérieur du nœud de bus (30), un signal d'activation peut être transmis, au moyen duquel un changement d'état du capteur (8) peut être simulé, **caractérisé en ce que** le signal d'activation est superposé à un signal du capteur et/ou couplé à une ligne d'alimentation électrique (72) reliée au capteur (8).

2. Dispositif de surveillance selon la revendication 1, **caractérisé en ce que** l'unité de contrôle est réalisée dans le premier microprocesseur (4) ou dans un second microprocesseur (5).

3. Dispositif de surveillance selon la revendication 1 ou 2, **caractérisé en ce que** le capteur (8) est conçu de telle sorte que des signaux de capteur numériques, tels qu'un code d'identification et/ou des signaux de capteur analogiques qui peuvent être surveillés dans le premier microprocesseur (4) par rapport à la survenue d'un changement d'état, sont délivrés à sa sortie.

4. Dispositif de surveillance selon la revendication 1, 2 ou 3, **caractérisé en ce que** l'unité de contrôle (5) est conçue de telle sorte que des signaux d'activation numériques et/ou des signaux d'activation analogiques, tels que des impulsions de tension continue, des signaux logiques, des signaux de tension alternative, de préférence des signaux de tension alternative dans la plage de fréquences comprise entre 500 et 2 000 Hz, sont délivrés à sa sortie.

5. Dispositif de surveillance selon l'une des revendications 1 à 4, **caractérisé en ce que** le point de couplage (31, ..., 49)
a) est disposé dans l'étage de sortie du capteur (8) ou dans l'étage d'entrée du premier microprocesseur (4) ou entre l'étage de sortie du capteur (8) et l'étage d'entrée du premier microprocesseur (4) ; ou
b) est disposé à l'entrée du capteur (8) ou dans le capteur (8) ; ou
c) est disposé à l'intérieur d'une ligne d'alimentation électrique (71, 72) reliée au capteur (8).

6. Dispositif de surveillance selon la revendication 5, **caractérisé en ce que** l'au moins un point de couplage (31, ..., 49) présente une liaison galvanique pour le couplage galvanique, au moins un condensateur de couplage pour le couplage capacitif ou au moins une bobine pour le couplage inductif des signaux d'activation.

7. Dispositif de surveillance selon la revendication 5, **caractérisé en ce que** l'au moins un point de couplage (31, ...., 49) est un circuit logique dans lequel les signaux numériques du capteur et les signaux d'activation numériques peuvent être reliés entre eux, le circuit logique étant de préférence un onduleur qui peut être commuté au moyen des signaux d'activation.

8. Dispositif de surveillance selon l'une des revendications 1 à 7, **caractérisé en ce que** le capteur (8) comprend au moins un élément porteur de code (1) et au moins un élément de lecture de code (3), et **en ce que** l'élément de lecture de code (3) lit, sans contact, un code d'identification de l'élément porteur de code (19), et l'élément de lecture de code (3) envoie un signal au premier microprocesseur (4), et le point de couplage (31, ..., 49) étant de préférence disposé à l'entrée ou à la sortie de l'élément de lecture de code (3).

9. Dispositif de surveillance selon la revendication 8, **caractérisé en ce que** l'élément porteur de code (1) et l'élément de lecture de code (3) présentent chacun une boucle d'induction (2.1, 2.2), l'élément de lecture de code (3) utilisant les deux boucles d'induction (2.1, 2.2) pour alimenter, sans contact, l'élément porteur de code (1) en énergie électromagnétique, et l'élément porteur de code (1) transmet son code d'identification sans contact à l'élément de lecture de code (3) au moyen des deux boucles d'induction (2.1, 2.2).

10. Procédé de test d'un dispositif de surveillance selon l'une des revendications 1 à 9, le dispositif comprenant au moins un capteur (8), une unité de commande (10), un bus (9) comportant au moins un nœud de bus (30), qui comprend un premier microprocesseur (4) et une unité de contrôle (5), et des moyens de communication prévus dans l'unité de commande (10), dans le premier microprocesseur (4) et dans l'unité de contrôle (5), et au moyen desquels des données peuvent être transmises au moins de l'unité de commande (10) à l'unité de contrôle (5) et commandées par un premier module de programme du premier microprocesseur (4) à l'unité de commande (10), des changements d'état du capteur (8) relié à une entrée du premier microprocesseur (4) par une ligne de transmission (6) étant détectés par le premier module de programme et des messages d'état correspondants étant transmis spontanément à l'unité de commande (10), l'unité de contrôle (5) comportant un second module de programme qui est conçu de telle sorte que, après réception d'une instruction de l'unité de commande (10), un signal d'activation est transmis à un point de couplage (31, ..., 49) à l'intérieur du nœud de bus (30), au moyen duquel un changement d'état du capteur (8) est simulé, **caractérisé en ce que** le signal d'activation est superposé à un signal capteur et/ou couplé à une ligne d'alimentation électrique (72) reliée au capteur (8).

11. Procédé de test selon la revendication 10, **caractérisé en ce que** l'unité de contrôle (5) envoie des signaux d'activation numériques et/ou des signaux d'activation analogiques au point de couplage (31, ..., 49), qui
a) est disposé dans l'étage de sortie du capteur (8) ou dans l'étage d'entrée du premier microprocesseur (4) ou entre l'étage de sortie du capteur (8) et l'étage d'entrée du premier microprocesseur (4) ; ou
b) est disposé à l'entrée du capteur (8) ou dans le capteur (8) ; ou
c) est disposé à l'intérieur d'une ligne d'alimentation électrique (71, 72) reliée au capteur (8).

12. Procédé de test selon la revendication 10 ou 11, **caractérisé en ce que** les signaux d'activation sont couplés au point de couplage (31, ...., 49) par une liaison galvanique, au moins un condensateur de couplage ou au moins une bobine.

13. Procédé de test selon la revendication 10 ou 11, **caractérisé en ce que** l'au moins un point de couplage (31, ...., 49) est un circuit logique dans lequel les signaux numériques du capteur et les signaux d'activation numériques sont reliés entre eux.

14. Procédé de test selon la revendication 13, **caractérisé en ce que** le point de couplage (31) est un onduleur qui peut être commuté au moyen des signaux d'activation.

15. Installation de transport de personnes comportant un dispositif de surveillance conformément à l'une des revendications 1 à 9.
